# EUROPÄISCHE PATENTSCHRIFT

(11) **EP 2 275 280 B1**
(45) Veröffentlichungstag und Bekanntmachung des Hinweises auf die Patenterteilung: **02.11.2011**
(21) Anmeldenummer: 10013646.4
(22) Anmeldetag: 13.03.2008
(51) Int. Cl.: B42F 15/02, B42F 15/04

(54) **Hängeregistratur**
Suspended file
Dossier suspendu

(43) Veröffentlichungstag der Anmeldung: 19.01.2011
(62) Teilanmeldung aus: 08004711.1
(73) Patentinhaber: Steelcase Werndl AG, 83026 Rosenheim (DE)
(72) Erfinder: Brodbeck, Stefan, 80538 München (DE)
(74) Vertreter: Flach, Dieter Rolf Paul

(56) Entgegenhaltungen:
- CH-A- 392 459
- DE-B- 1 188 554
- FR-A- 1 217 173
- FR-A- 2 067 132
- GB-A- 1 245 663

## Beschreibung

Die Erfindung betrifft eine Hängeregistratur nach dem Oberbegriff des Anspruches 1.

Hängeregistraturen sind ein weit verbreitetes Ordnungssystem für die Papierablage. Sie bieten die Möglichkeit, auf einfachste Weise unterschiedlichste Unterlagen, in der Regel in Papierform vorliegende Ausdrucke, Zeichnungen, Fotos etc. übersichtlich und schnell erreichbar abzulegen.

Hängeregistraturen umfassen üblicherweise sogenannte Hängemappen oder Hängetaschen mit zwei Seitenwänden, die unten liegend über eine gemeinsame Biege- oder Kantlinie direkt oder unter Zwischenschaltung eines in der Regel verstärkten, bei Benutzung eher horizontal zu liegen kommenden Bodenabschnittes miteinander verbunden sind.

An der Oberseite der beiden die Hängetasche oder Hängemappe bildenden Seitenwänden sind unterschiedlichste Einrichtungen oder Einhängbügel vorgesehen, mit denen die Hängeregistratur z.B. in einem Führungsschienen-System leicht eingehängt und bei Bedarf wieder herausgenommen werden können.

Als Einhängbügel werden häufig Metallbügel verwendet, die an ihren gegenüberliegenden Endseiten mit beispielsweise nach unten vorstehenden Nasen versehen sind und dadurch seitliche Tragschienen oder Tragschienenabschnitte übergreifen können. Bei Bedarf können die so aufgehängten Hängetaschen oder Hängemappen leicht längs der Hängeschiene verschoben werden.

Ein entsprechender Hängesammler mit zwei Seitenwänden und einem Bodenabschnitt mit oben liegenden Einhängschienen, die an ihren gegenüberliegenden Seiten jeweils nach unten vorstehende Einhängenasen aufweisen, ist beispielsweise aus der GB 1 303 553 und der DE-AS 1 236 472 bekannt. Die Mappen sind hier üblicherweise deckelartig gestaltet, also aus Karton, wodurch sie eine gewisse Steifigkeit aufweisen, gleichwohl aber auch noch in bekannter Weise biegbar sind.

Ferner ist es grundsätzlich auch bekannt, Hängeregistraturen zu verwenden, die eher gewebeartige, mehr oder weniger frei durchhängende Taschen aufweisen, wie dies beispielsweise aus der DE 298 21 381 U1 oder der CH 183 700 bekannt ist.

Bekanntermaßen weisen die Hängetaschen oder -mappen jeweils nur einen begrenzten Aufnahme- und Stauraum auf. Um demgegenüber sehr viel mehr Papiere verstauen zu können, sind auch schon sogenannte Hängesammler vorgeschlagen worden, die unterschiedlich breite, in der Regel mit Kunststoff verstärkte Rücken oder Böden zwischen den Seitenwänden aufweisen, so dass der so gebildete Hängesammler in Stirnseitenansicht nicht V-förmig, sondern eher U-förmig mit festem horizontalen Boden gebildet ist.

Da in vielen Fällen also eine unterschiedliche Breite gewünscht wird, besteht zum einen die Möglichkeit, nach Bedarf Hängesammler mit unterschiedlicher Breite, also unterschiedlich breitem Boden zu kaufen. Gemäß der DE 1 182 202 ist bereits vorgeschlagen worden Hängemappen mit einem Boden, d.h. einem Taschenboden zu verwenden, wobei der Taschenboden so ausgebildet ist, dass er in unterschiedlicher Breite unter Bildung von Seitenwandabschnitten umgebogen werden kann. Die Seitenwandabschnitte werden nach oben hochgezogen und können dann mittels einer lösbaren Sperrvorrichtung mit den eigentlichen Seitenwänden des Sammelordners verbunden werden. Dies erfordert aber je nach Bedarf ein Ummontieren der einzelnen Sammeltasche, um eine unterschiedliche Breitenanpassung zu ermöglichen.

Gemäß der DE 830 045 ist insoweit auch zur Erzielung einer unterschiedlichen Breitenanpassung bezüglich der einzelnen Hängesammler vorgeschlagen worden, an den jeweils beiden eine Tasche ergebenden Seitenwänden unten liegend einen biegsamen Boden zu befestigen. Werden die Seitenwänden zur Verringerung der Aufnahmebreite einer Tasche zusammengeschoben, so hängt dann der Boden weiter nach unten durch. Werden die Seitenwandabschnitte zur Bildung eines größeren Aufnahmeraumes weiter auseinander geschoben, so wird der nach unten durchhängende Boden mehr und mehr angehoben.

Aus der FR 2 067 132 ist eine Hängeregistratur in Form einer Hängetasche bekannt geworden, die eine erste und zweite Seitenwand mit einer Zwischenwand umfasst, wobei die Zwischenwand zwischen einer ersten und einer zweiten Seitenwand zwischen einer vertikal ausgerichteten Position in eine demgegenüber um etwa 90° verschwenkte Position umlegbar ist, wobei sie in dieser einen Boden für die Tasche bildet. Ferner ist eine Abstütz- oder Verbindungseinrichtung vorgesehen, in der die umgelegte als Boden fungierende Zwischenwand gehalten wird.

Aus der vorstehend genannten Vorveröffentlichung, aber auch aus der CH 342 201 ist ferner als bekannt zu entnehmen, dass die Hängeregistratur so ausgebildet sein kann, dass die Trag- bzw. Aufhängevorrichtung nicht an der Zwischenwand angebracht ist.

Eine gattungsbildende Hängeregistratur ist aus der FR-A-1 217 173 bekannt geworden. Diese bekannte Hängeregistratur umfasst eine Hängetasche mit einer ersten und zweiten Seitenwand sowie einer Zwischenwand. Die Zwischenwand ist zwischen der ersten und zweiten Seitenwand vorgesehen und direkt oder mittelbar mit der ersten Seitenwand verbunden. Die Zwischenwand kann von einer zur ersten Seitenwand parallelen und/oder vertikalen Ausrichtung oder zumindest einer überwiegend mit Vertikalkomponente verlaufenden Ausrichtung in eine demgegenüber umlegbare zweite Lage verschwenkt werden, wobei diese Zwischenwand mittels Einhängnasen an einer Rasteinrichtung eingehängt werden kann, die an der zweiten Seitenwand in unterschiedlicher Höhenlage vorgesehen ist. Dadurch ergibt sich die Möglichkeit, dass die Tasche mit unterschiedlicher Breite verschieden eingestellt werden kann.

Demgegenüber ist es Aufgabe der vorliegenden Erfindung eine verbesserte Hängeregistratur zu schaffen, die eine einfache und wirkungsvolle Anpassung des Aufnahmeraums einer Hängemappe, einer sogenannten Hängetasche oder eines sogenannten Hängesammlers zu ermöglichen.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Im Rahmen der vorliegenden Erfindung wird auf verblüffende Art und Weise mit einfachen Mitteln eine Möglichkeit geschaffen, eine sogenannte Hängetasche oder Hängemappe, die üblicherweise zwei seitliche, unten zusammenlaufende, miteinander verbundene Seitenwandabschnitte umfasst, mit einem einfachen Handgriff so zu verändern, dass die gleiche Hängemappe einen sehr viel größeren Aufnahmeraum bereit stellt.

Erfindungsgemäß wird dies durch eine zusammenlegbare Zwischenwand ermöglicht. Die Zwischenwand kann zwischen einer zumindest im Wesentlichen eher vertikalen Ausrichtung und einer eher in Horizontallage umgelegten geöffneten Stellung verschwenkt werden.

In der eher vertikalen Ausrichtung wirkt die Zwischenwand wie die zur ersten Seitenwand gegenüberliegende und die jeweilige Hängetasche bildende zweite Seitenwand, da diese Zwischenwand wie bei herkömmlichen Hängeregistraturen auch an der Unterseite direkt oder mittelbar, beispielsweise unter einem Bodenwandabschnitt mit der ersten Seitenwand verbunden ist, so dass quasi durch die erste Seitenwand und die Zwischenwand eine in Seitenansicht V-förmige oder U-förmige Hängetasche vergleichbar mit den herkömmlichen Hängetaschen gebildet ist. Allerdings kann diese Zwischenwand von der ersten Seitenwand weg so in eine näherungsweise Horizontallage umgelegt werden, so dass diese Zwischenwand nunmehr einen Bodenwandabschnitt zwischen der ersten Seitenwand und einer nunmehr freiliegenden nächsten Seitenwand der Hängeregistratur zu liegen kommt. Damit wird nunmehr ein Aufnahmeraum gebildet, dessen Breite um ein Vielfaches größer ist als im zusammengelegten Zustand.

Ermöglicht wird dies letztlich dadurch, dass zwischen einer ersten und einer zweiten Seitenwand eine Zwischenwand vorgesehen ist, die über eine unten liegende Verbindungslinie direkt oder mittelbar mit der ersten Seitenwand verbunden ist. Dabei ist die Zwischenwand von einer eher vertikalen Ausrichtung (oder einer beispielsweise leicht winklig divergierenden Ausrichtung gegenüber der ersten Seitenwand) in eine demgegenüber weiter geöffnete, vorzugsweise umlegbare zweite Lage verschwenkbar, über welche sie zumindest näherungsweise horizontal ausgerichtet ist und nunmehr den Boden einer derartigen Hängetasche bildet. Dazu ist ferner eine Abstütz- und Verbindungseinrichtung vorgesehen, die zwischen der ersten und der zweiten Seitenwand, insbesondere zwischen der Zwischenwand und der zweiten Seitenwand wirkt und sicherstellt, dass die Zwischenwand in ihrer Funktion als Boden in entsprechender Horizontallage gehalten wird.

Die Besonderheit der erfindungsgemäßen Lösung liegt auch darin, dass die erste und die zweite Seitenwand wie aber auch die umlegbare Zwischenwand bevorzugt aus festerem Material, beispielsweise Kunststoffmaterial gebildet sein kann, obgleich die Erfindung nicht hierauf eingeschränkt ist.

Ferner bietet die Erfindung die Möglichkeit, dass das mit der umlegbaren Zwischenwand verbundene, zumindest eine verankerungselement über eine T-förmige Ausnehmung in die Führungseinrichtung eingeführt werden kann.

In einer besonders bevorzugten Ausführungsform der Erfindung bildet dabei jeweils die zweite Seitenwand einer Hängetasche gleichzeitig die erste Seitenwand einer nachfolgenden Hängetasche, wodurch der gesamte Aufbau nochmals vereinfacht werden kann.

Grundsätzlich wäre es aber auch möglich, jede Hängetasche mit zwei Seitenwänden und der dazwischen befindlichen, umlegbaren Zwischenwand als eigenständige Einheit auszubilden. Derartige Hängesammler könnten also einzeln entsprechend in einem Hängeschienensystem aufgehängt werden.

Wie oben ausgeführt werden jedoch Einheiten mit mehreren Hängetaschen bevorzugt, die als gemeinsam handhabbare Einheit konzipiert sind, bei der jeweils eine nachfolgende Seitenwand gleichzeitig die erste Seitenwand einer nachfolgenden zweiten Hängetasche darstellt.

Die Abstütz- und verbindungseinrichtung zur Abstützung und Halterung der in ihrer Horizontallage umgelegten Zwischenwand (in der sie den Boden einer Hängemappe bildet) kann durch unterschiedliche Maßnahmen realisiert werden.

Bevorzugt wird eine aus einem festen Material bestehende, bei Bedarf Abstützkräfte aufnehmende und nicht bandförmig aufwickelbare Abstütz- und Verbindungseinrichtung verwendet.

Bevorzugt wird eine band- oder gewebeartige Halte- und Verbindungseinrichtung verwendet. Diese Abstütz- und Verbindungseinrichtung kann aber auch aus eher festem Material gebildet sein, welches an seinen Befestigungsstellen gelenkig, also verschwenkbar gehalten ist.

Dabei kommt eine Befestigung und insbesondere abstützende Anlage beispielsweise an der unteren Verbindungslinie zwischen der ersten Seitenwand und der damit verbundenen Zwischenwand in Betracht.

Eine Befestigung der Abstütz-/ Hängeeinrichtung ist bevorzugt aber auch an dem Seitenwandabschnitt, insbesondere allein an dem Seitenwandabschnitt möglich, und zwar in dem Bereich unterhalb der Verbindungslinie zur ersten Seitenwand und oberhalb des oben liegenden Randes der Zwischenwand. Hierbei erweist es sich als besonders günstig, wenn die band-, gewebe- oder plattenförmige Abstütz- und Verbindungseinrichtung bevorzugt auf halber Höhe des Zwischenwandabschnittes befestigt ist. Die gegenüberliegende Seite ist dann bevorzugt an der unteren Begrenzungslinie einer nachfolgenden Seitenwand vorgesehen.

Davon abweichend kann aber die Befestigung auch an anderer Stelle vorgesehen sein, beispielsweise an beliebiger Stelle oberhalb der unten liegenden Verbindungslinie (an der die Zwischenwand mit der ersten Seitenwand verbunden ist), insbesondere auch am oberen Rand der umlegbaren Zwischenwand, wobei die gegenüberliegende Seite der Abstütz- und Verbindungseinrichtung dann bevorzugt auf halber Höhe der umlegbaren Zwischenwand an der angrenzenden nächsten Seitenwand vorgesehen ist.

Weitere Vorteile, Einzelheiten und Merkmale der Erfindung ergeben sich nachfolgend aus den anhand von Zeichnungen dargestellten Ausführungsbeispielen. Dabei zeigen im einzelnen:
- Figur 1 :: eine schematische Seitenansicht einer Hängeta- sche mit oben liegender Befestigungseinrich- tung, vorzugsweise in Form einer seitlich überstehenden Hänge-schiene;
- Figur 1a :: eine auszugsweise Darstellung abweichend zu Figur 1, zur Verdeutlichung eines ähnlichen Einhängmechanismusses einer Hängetasche unter Verwendung von stabförmigen Einhängschienen;
- Figur 2 :: eine schematische Seitenansicht auf eine Hän- geregistratur mit mehreren zu einer Einheit verbundenen Hängemappen, teilweise in zusam- mengelegtem Zustand unter Bildung eines schma- len Aufnahmeraums, teilweise in aufgeklapptem Zustand unter Bildung eines großen Aufnahme- raums;
- Figur 3 :: eine vergrößerte perspektivische schematische Darstellung zweier aufeinander folgender Hän- getaschen in nur leicht geöffnetem Zustand;
- Figur 4 :: eine perspektivische schematische vergrößerte Darstellung eines Teils einer Hängetasche mit einer ersten Seitenwand und einer Zwischenwand und einer Abstütz- und Verbindungseinrichtung;
- Figur 5 :: ein zu Figur 4 abgewandeltes Ausführungsbei- spiel mit einer etwa mittig an der umlegbaren Zwischenwand ansetzenden Abstütz- und Verbin- dungseinrichtung;
- Figur 6 :: ein zu Figur 2 abgewandeltes Ausführungsbei- spiel unter Verwendung einer eher starren, festeren, insbesondere nicht flexiblen Ab- stütz- und Verbindungseinrichtung;
- Figur 7 :: eine schematische Seitenansicht einer Hänge- registratur unter ausschnittsweiser Wiedergabe einer geöffneten Hängetasche mit einer Ab- stütz- und Verbindungseinrichtung, die an ab- weichenden Stellen befestigt ist;
- Figur 8 :: ein nochmals zu den vorausgegangenen Figuren abgewandeltes Ausführungsbeispiel mit an an- derer Stelle befestigter Abstütz- und Verbin- dungseinrichtung;
- Figur 9 :: ein nochmals abgewandeltes Ausführungsbeispiel ähnlich zu dem in Figur 2, jedoch mit einer eher starren und gelenkig angebrachten und gelenkig lageveränderbaren Abstütz- und Ver- bindungseinrichtung;
- Figur 10 :: ein weiteres zu Figur 2 abgewandeltes Ausfüh- rungsbeispiel, bei der die einzelnen verkette- ten Hängetaschen bereits mit einem schmal di- mensionierten Bodenabschnitt ausgestattet sind, einschließlich der Möglichkeit der Ver- größerung des Aufnahmeraums einer Hängetasche;
- Figur 11 :: ein zu Figur 10 leicht abgewandeltes Ausfüh- rungsbeispiel zur grundsätzlichen Verdeutli- chung, dass die umlegbare Zwischenwand in auf- geklappter Stellung einer Hängetasche nur ei- nen Teil der Bodenfläche bildet und daneben unter anderem auch die Abstütz- und Verbin- dungseinrichtung zumindest einen Teil der Bo- denfläche darstellt;
- Figur 12 :: ein weiteres abgewandeltes Ausführungsbeispiel und Erläuterung, dass die einzelnen Hängeta- schen auch als separate nicht verkettete Hän- getaschen ausgebildet sein können;
- Figur 13 :: eine vergrößerte ausschnittsweise Detaildar- stellung zur Verdeutlichung, dass eine umleg- bare Zwischenwand an einer nächsten Seitenwand an einem Anschlag aufliegen kann;
- Figur 14 :: eine auszugsweise schematische räumliche Dar- stellung eines erfindungsgemäßen Ausführungs- beispiels mit lageveränderlicher Abstütz- und Verbindungseinrichtung in einer Zwischenstel- lung; und
- Figur 15 :: eine zu Figur 14 entsprechende Darstellung des erfindungsgemäßen Ausführungsbeispiels, jedoch bei in Horizontalstellung völlig umgelegter Zwischenwand.

Eine erfindungsgemäße Hängetasche ist in schematischen Darstellungen in den Figuren 14 und 15 gezeigt. Anhand der Figuren 1 bis 13 sind aber zudem Beispiele gezeigt, die zum einen dem erleichterten Verständnis der Erfindung dienen und die zum anderen zumindest Details umfassen oder umfassen können, die gegebenenfalls auch bei der erfindungsgemäßen Lösung von Bedeutung sein können.

In Figur 1 ist in schematischer Querschnittsdarstellung beispielsweise ein oben liegendes Regalbrett 1 dargestellt, wie es als Teil eines Regalsystems, eines Aktenschranks, eines Containers vorgesehen sein kann.

Auf der Unterseite 1a eines derartigen Regalbrettes sind beispielsweise benachbart zum vorderen Rand 1b sowie zum hinteren Rand 1c auf der Unterseite des Regalbrettes 1 jeweils eine Halteschiene 5 montiert, die im Querschnitt beispielsweise zumindest näherungsweise C-förmig gestaltet sein kann, nämlich mit einem von der Plattenunterseite la kommenden nach unten verlaufenden Haltesteg 5a, mit einem sich unten daran anschließenden und vom äußeren Rand 1b bzw. 1c weg verlaufenden Verbindungsabschnitt 5b und einem sich daran anschließenden über eine geringe Wegstrecke nach oben vorstehenden Halteabschnitt 5c.

Eine entsprechende Hängeregistratur 9 umfasst beispielsweise Hängetaschen 11, die nachfolgend teilweise auch als Hängemappen oder Hängesammler bezeichnet werden.

Derartige Hängetaschen umfassen üblicherweise zwei Seitenwände, die in Stirnseitenansicht V-förmig oder U-förmig miteinander verbunden sind, wobei an den beiden Seitenwänden jeweils oben liegend eine Trag- und/oder Einhängeinrichtung 15 vorgesehen ist, häufig in Form einer Tragschiene 15a, die gegenüberliegend die Breite der Hängetaschen 11 überragt und an ihren gegenüberliegenden Enden beispielsweise mit nach unten vorstehenden Eingriffsnasen 15b versehen ist. So sind die nachfolgend noch erläuterten ersten Seitenwände 21 bzw. zweiten Seitenwände 25 oben an ihrem jeweiligen Rand oder Randbereich 21b bzw. 25b mit der vorstehend erwähnten Trag- und/oder Einhängeinrichtung 15, häufig in Form einer sogenannten Tragschiene 15a, verbunden, worüber die Hängetaschen an einem entsprechenden Haltemechanismus eingehängt werden können.

Eine so gebildete Hängetasche kann in bekannter Weise dann leicht durch Anheben, Verdrehen und Absenken in ein so gebildetes Hängeschienensystem 5 eingehängt werden.

Wie anhand von Figur 1a nur schematisch gezeigt ist, kann natürlich auch zwischen zwei vertikalen Seitenwandabschnitten eines Schranksystems beispielsweise ein Längsträger 5' vorgesehen sein, der beispielsweise stabförmig gestaltet ist und auf den, wie anhand des Ausschnitts von Figur 1a gezeigt ist, die Einhängnasen 15b der Tragschiene 15a übergreifend aufliegen und eingehängt werden können.

Ansonsten können die erwähnten Hängetaschen 11 auch an anderen, bezüglich einer Hängetasche 11 eher mittig vorgesehenen Trag- und Halteschienen eingehängt werden. Die Art der Aufhängung und die Ausgestaltung spielt für die weitere Art der erfindungsgemäßen ausgestalteten Hängeregistratur keine Rolle.

Nachfolgend wird auch auf Figur 2 Bezug genommen, in der beispielsweise ein möbelartiger Container, Schrank, Sideboard 6 etc. im Ausschnitt wiedergegeben ist, nämlich mit zwei Seitenwänden 17, zwischen denen das in Figur 1 bereits erwähnte Regalbrett 1 mit den an der Unterseite vorgesehenen Halteschienen 5 verläuft. Hier ist die im weiteren erläuterte Hängeregistratur 9 eingehängt.

In Figur 2 ist in schematischer Seitenansicht eine Hängeregistratur mit beispielsweise fünf zusammenhängenden Hängetaschen 11 wiedergegeben, wobei die in Figur 2 am weitesten links liegenden beiden Hängetaschen 11 völlig unbenutzt zusammengeschoben sind, die darauf folgende dritte Hängetasche in ihrer nur einen geringen Stauraum bietenden schmalen Konfigurations- oder Öffnungsstellung zu sehen ist, wohingegen die beiden rechts liegenden Hängetaschen 11 durch Umlegen einer nachfolgend noch im Detail erläuterten Zwischenwand 23 in ihrer einen maximalen Stauraum bietenden Konfiguration wiedergegeben sind.

In Figur 3 sind zwei Hängetaschen 11 (so wie sie in Figur 2 benutzt werden) in Alleinstellung gezeigt, um die Funktionsweise besser zu verdeutlichen.

Danach umfasst die Hängetasche 11 jeweils bei stirnseitiger Betrachtung (so wie in Figur 2 wiedergegeben) eine erste Seitenwand 21, darauf folgend eine umlegbare Zwischenwand 23, sowie eine nächste zweite Seitenwand 25, die gemäß dem Ausführungsbeispiel nach Figuren 2 und 3 gleichzeitig die erste Seitenwand 21 für eine nächste nachfolgende Hängetasche 11 bildet.

Wie aus der Zeichnung gemäß Figuren 2 und 3 zu ersehen ist, ist die Zwischenwand 23 an ihrer unten liegenden Längsseite 23a mit der unteren Längsseite 21a der ersten Seitenwand 21 unter Ausbildung einer Verbindungslinie 27 verbunden, die nachfolgend teilweise auch als Biege- oder Schwenkachse 27 bezeichnet wird.

In eng zusammengeschobenem Zustand wird eine Hängetasche 11 jeweils durch ihre in den Figuren links liegende erste Seitenwand 21 durch die betreffende Halteschiene 5 gehalten, in die die erwähnte Trag- und/oder Einhängeinrichtung 15, 15a mit den außen liegenden Einhängnasen 15b eingehängt werden kann.

Die umlegbare Zwischenwand 23 läuft - wenn die betreffende Hängetasche 11, wie beispielsweise in Figur 2 links liegend, völlig zusammengeschoben ist - parallel oder quasi parallel zur ersten Seitenwand 13, also in der Regel zumindest näherungsweise vertikal, so dass ein zwischen der ersten Seitenwand 21 und der umlegbaren Zwischenwand 23 an sich vorgesehener Aufnahmeraum 29 völlig minimiert ist.

Jede Hängetasche 11 kann zur Vergrößerung des Stauraumes 29 geöffnet werden, indem jeweils eine in den Figuren gezeigte (dort links liegende) erste Seitenwand 21 einer nächsten Hängetasche 11 zumindest über ein gewisses Maß weiter nach rechts verschoben wird, so dass die sogenannte Zwischenwand 23 einer vorausgehenden (also in den Zeichnungen links liegenden) Hängetasche 11 nach rechts um ihre unten liegende Biegeachse 27 verschwenkt oder gekippt werden kann. Durch diese relative Verschwenkung der Zwischenwand 23 kann diese beispielsweise mit einem kleinem Winkel von beispielsweise 1° bis 20° (und jedem dazwischen liegenden Winkelbereich) leicht divergierend zur zugehörigen ersten Seitenwand 21 der Hängetasche ausgerichtet werden, um in dieser leicht geöffneten Position einen gering dimensionierten Aufnahmeraum 29 als Stauraum für unterschiedlichste Papiere, Ausdrucke, Folien etc. zur Verfügung zu stellen.

In dieser leicht geöffneten Position liegt üblicherweise der oben liegende freie Rand 23b der Zwischenwand 23 an der Außenseite einer nächsten Hängetasche 11, d.h. an der Außenseite einer nächsten ersten Seitenwand 21 einer nachfolgenden Hängetasche 11 frei an und stützt sich dort zu einem gewissen Maß ab, so dass die umlegbare Zwischenwand 23 nach Anlage an der Außenseite der nächsten Hängetasche 11 nicht weiter in Öffnungsrichtung (bei stirnseitiger Betrachtung gemäß Figur 2 im Uhrzeigersinn) aufschwenken kann.

Soll ein demgegenüber noch größerer Aufnahmeraum 29 geschaffen werden, so wird eine nächstfolgende, rechts liegende Hängetasche 11 noch weiter von der vorausgehenden ersten Seitenwand 21 einer vorausgehend vorgesehenen Hängetasche 11 weggeschoben, so dass nunmehr für die Zwischenwand 23 Freiraum geschaffen wird, damit diese umlegbare Zwischenwand 23 z.B. dem Eigengewicht folgend um ihre Biegelinie oder Schwenkachse 27 in eine weitere Öffnungsstellung verschwenkt werden kann, letztlich bis in ihre Horizontallage, in der sie einen Boden für eine großdimensionierte Hängetasche 11 bildet.

Dazu ist ferner eine im Ausführungsbeispiel gemäß Figuren 2 und 3 gezeigte Abstütz- und/oder Verbindungseinrichtung 31 vorgesehen, die an ihren gegenüberliegenden Längsseiten, im gezeigten Ausführungsbeispiel an der Verbindungslinie 27 zum einen und an der gegenüberliegenden Seite an der entsprechenden unteren Längsseite 25a mit der zweiten Seitenwand 25 einer nachfolgenden zweiten Hängetasche 11 zum anderen angebracht und/oder befestigt ist. Bei dieser Abstütz- und/oder Verbindungseinrichtung 31 kann es sich beispielsweise um eine flexible (biegbare, verformbare etc.) Abstütz- und/oder Verbindungseinrichtung 131 handeln, beispielsweise in Form eines Bandes, ein Gewebebandes, ein Kunststoffbandes oder eines Kunststofffilms etc..

Die Länge dieser flexiblen Abstütz- und/oder Verbindungseinrichtung 131 entspricht im gezeigten Ausführungsbeispiel der Höhe (und damit der Breite) der umlegbaren Zwischenwand 23 (also dem Abstand zwischen der Biegeachse 27 und dem äußeren oder oberen Rand 23b der Zwischenwand 23), oder zumindest näherungsweise der Höhe der umlegbaren Zwischenwand 23.

Dies hat zur Folge, dass bezüglich jeder Hängetasche 11 die in den Figuren liegende rechte, d.h. zweite Seitenwand 25 von der in den Figuren dazu jeweils links liegende erste Seitenwand 21 so weit weggeschoben werden kann, bis entsprechend der Darstellung nach Figur 2 die zwischen zwei benachbarten Verbindungslinien 27 (also zwischen jeweils einer ersten und einer zweiten Seitenwand) verlaufende flexible Abstütz- und/oder Verbindungseinrichtung 131 vollständig gespannt ist, also in Längserstreckung (mehr oder weniger in Horizontalebene liegend) verläuft. Weiter können die aufeinander folgenden ersten Seitenwände 21 zweier aufeinander folgender Hängetaschen 11 nicht voneinander entfernt werden. Bis zum Erreichen dieser auseinander geschobenen Position kann die umlegbare Zwischenwand 23 von ihrer in Figuren 2 und 3 wiedergegebenen angehobenen, eher vertikal verlaufenden Ausrichtung bis in Horizontalebene herab verschwenkt werden. In dieser Position - wie für die in Figur 2 rechts liegenden beiden Hängetaschen 11 gezeigt ist - bildet diese Zwischenwand 23 dann den Boden einer Hängetasche 11. In dieser Lage ergibt sich dann eine Selbstverspannung zwischen der flexiblen Abstütz- und/oder Verbindungseinrichtung 31, 131 und der umlegbaren Zwischenwand 23, so dass der Boden nicht durchhängen kann, zumal die flexible Abstütz- und/oder Verbindungseinrichtung 31, 131 nicht länger ist als die Breite der Zwischenwand 23, wobei die Breite der Zwischenwand 23 dem Abstandsmaß zwischen der Biegeachse 27 und dem gegenüberliegenden Rand 23b der Zwischenwand 23 entspricht.

Soll eine Hängetasche 11 wieder zur Erzielung eines geringeren Stauraumes zusammengeschoben werden, muss lediglich der Pfeildarstellung 33 in Figur 2 folgend von unten her mit der Hand der jeweilige Zwischenboden 23 angehoben werden, der dann um seine gemeinsame Biegelinie 27 mit der links liegenden Seitenwand 21 entgegengesetzt zum Uhrzeigersinn verschwenkt wird, wobei gleichzeitig die flexible Abstütz- und/oder Verbindungseinrichtung 131 mit angehoben wird, so dass das flexible Band nicht herabhängt, sondern zwischen zwei zusammen geschobenen benachbarten Taschen 11 zwischen einer Zwischenwand 23 und einer nächsten ersten Seitenwand 21 einer nachfolgenden Hängetasche 11 zu liegen kommt (wie in Figur 2 mit den links liegenden Hängetaschen dargestellt ist).

Die flexible Abstütz- und/oder Verbindungseinrichtung 131 kann eine Tiefe aufweisen, also eine Länge parallel zur Verbindungslinie 27, die der Länge einer Hängetasche 11, also der Länge der ersten Seitenwand 21, der Länge der Zwischenwand 23, der Länge der zweiten Seitenwand 25 etc. entspricht (wie dies in Figur 4 strichliert dargestellt ist, wobei Figur 4 in einer schematischen perspektivischen Darstellung lediglich eine erste Seitenwand 21 und eine zugehörige Zwischenwand 23 und die von der Verbindungslinie 27 ausgehende Abstütz- und/oder Verbindungseinrichtung 31 wiedergibt). Es kann aber auch ein schmäleres Verbindungsband vorgesehen sein oder beispielsweise zwei in Längsrichtung einer Verbindungslinie 27 versetzt liegende Bänder oder mehr, wie dies ebenfalls in Figur 4 dargestellt ist.

Bei dem bisher beschriebenen Ausführungsbeispiel war die flexible Abstütz- und/oder Verbindungseinrichtung 31, 131 jeweils an der Verbindungslinie 27 zwischen einer ersten Seitenwand 21 und der umlegbaren Zwischenwand 23 einer ersten Hängetasche 11 und einer nächsten Hängetasche 11 befestigt. Mit anderen Worten war die jeweilige Abstütz- und/oder Verbindungseinrichtung mit einer ersten Seitenwand 21 und/oder der Zwischenwand 23 längs einer ersten Verbindungslinie 35 und an der gegenüberliegenden Seite längs einer zweiten Befestigungslinie 37 mit der nachfolgenden zweiten Seitenwand 25 verbunden, wobei die Befestigungslinien 35 und 37 jeweils mit der Biegelinie 27 zwischen einer ersten Seitenwand 21 und der zugehörigen Zwischenwand 23 in diesem Ausführungsbeispiel zusammenfallen.

Abweichend vom gezeigten Ausführungsbeispiel erweist es sich als besonders günstig, wenn beispielsweise die flexible Abstütz- und/oder verbindungseinrichtung 31, 131 auf halber Höhe der umlegbaren Zwischenwand 23 mit dieser befestigt ist, nämlich längs der Befestigungs- und/oder Verschwenklinie 35 (Figur 5). Dies hat zur Folge, dass die flexible Abstütz- und/oder Verbindungseinrichtung 31, 131 auch in zusammengelegtem schmalen Zustand einer Hängemappe nie nach unten herabhängen kann. Denn bei geschlossener Hängetasche 11 gemäß Figur 6 (dort bei den beiden links gezeigten zusammengeschobenen, also geschlossenen Hängetaschen 11) verläuft dann die Abstütz- und/oder Verbindungseinrichtung 31, 131 quasi von oben nach unten (mehr oder weniger vertikal). In geöffnetem Zustand verläuft die flexible Abstütz- und/oder Verbindungseinrichtung 31, 131 dann, wie in Figur 6 für die rechts liegende geöffnete Hängetasche gezeigt ist, von der Befestigungslinie 35 auf der Außen- oder Unterseite der hier den Boden bildenden Zwischenwand 23 bis zur Befestigungslinie 37 der nächsten, also rechts liegenden zweiten Seitenwand 25. In Figur 6 ist schematisch diese Variante dargestellt, wobei in Figur 6 neben den beiden links zusammengeschobenen (geschlossenen) Hängetaschen die darauffolgende dritte Hängetasche sich gerade in einer Zwischenposition befindet, in welcher die umlegbare Zwischenwand 23 gerade in die abgesenkte Horizontallage gemäß Pfeildarstellungen 38 und 38' verstellt wird (die in Figur 6 rechts liegende nächste Tasche ist bereits völlig aufgeklappt), wobei hier diese flexible Abstütz- und/oder Verbindungseinrichtung 31, 131 in ihrer Endlage wiedergegeben ist.

Bezüglich der Abstütz- und/oder Verbindungseinrichtung 31 sind zahlreiche Abwandlungen möglich.

Bei entsprechender Längendimensionierung zeigt sich anhand der weiteren Ausführungsbeispiele, dass die Abstütz- und/oder Verbindungseinrichtung 31 auch an einer nächsten Seitenwand 21 einer nächsten Hängetasche 11 (dazu außen liegend) oberhalb der unteren Verbindungslinie 27 befestigt sein kann. In diesem Falle würde in aufgeklapptem Zustand der Zwischenwand 23 die flexible Abstütz- und/oder Verbindungseinrichtung 31, 131 ebenfalls wiederum zwischen der Befestigungslinie 35 zum einen und der weiteren Befestigungslinie 37 zum anderen verlaufen, wobei die Befestigungslinie 35 beispielsweise - wie in Figur 7 dargestellt ist - zwischen der unteren verbindungslinie 27 und dem oberen freien Rand 23b der umlegbaren Zwischenwand 23 vorgesehen sein kann. Die zweite Befestigungslinie 37 an der rechts liegenden zweiten Seitenwand 25 ist beispielsweise oberhalb des in Horizontallage umgelegten Bodens 23 vorgesehen, also oberhalb der unten liegenden Begrenzungslinien 21a der Seitenwände 21. Mit anderen Worten wird im aufgeklappten Zustand die flexible Abstütz- und/oder Verbindungseinrichtung 131 bis zum Rand 23b der in Horizontallage umgelegten Zwischenwand 23 verlaufen, um dann in einem 90° Winkel bis zu der oberhalb davon vorgesehenen Befestigungslinie 37 an der zweiten Seitenwand 25 weiter zu laufen (Figur 8).

Anhand von Figur 8 ist ferner gezeigt, dass die Abstütz- und/oder Verbindungseinrichtung 31 beispielsweise auch am oberen Rand 23b der umlegbaren Zwischenwand 23 befestigt sein kann, wobei sich hier anbietet, dann die gegenüberliegende Befestigung der Abstütz- und/oder Verbindungseinrichtung 31 auf halber Höhe, bezogen auf die Breite der Zwischenwand 23, an der nächsten ersten Seitenwand 21 der nächsten Hängetasche 11 anzubringen. In völlig zusammengelegten Zustand verläuft dann die flexible Abstütz- und/oder Verbindungseinrichtung 31, 131 von der nächsten Seitenwand 21 in Vertikalrichtung nach oben zum oben liegenden Rand der Zwischenwand 23, wohingegen bei aufgeklapptem Zustand der Zwischenwand 23 dann die flexible Abstütz- und/oder Verbindungseinrichtung 31, 131 vertikal nach unten verläuft und die als Boden wirkende Zwischenwand 23 in dieser Horizontallage hält. Beide Varianten sind in der schematischen Seitenansicht gemäß Figur 8 wiedergegeben.

Abgesehen von einer flexiblen Abstütz- und/oder Verbindungseinrichtung 31, 131 kann aber auch eine eher starre oder nur teilelastische Verbindungseinrichtung 231 vorgesehen sein, insbesondere bei den Ausführungsbeispielen nach den Figuren 5, 6 oder 8. Dies hat noch den weiteren Vorteil, dass in diesem Falle auch in nur leicht geöffnetem Zustand eine Hängetasche 11 nicht nur durch ihre erste Seitenwand 21 über die Hängeeinrichtung 15, 15a gehalten und abgestützt ist, sondern auch über eine nächste erste Seitenwand 21 einer nachfolgenden Tasche. Denn über eine nächste Seitenwand 21 und die nunmehr eher starr ausgestaltete Verbindungseinrichtung 231 werden entsprechende Stützkräfte auf die Zwischenwand 23 eingeleitet. In diesem Falle ist die starre oder steife Abstütz- und/oder Verbindungseinrichtung 31, 131, 231 an der Befestigungslinie 35, 37 gelenkig, biegbar und/oder verformbar an der Zwischenwand 23 bzw. einer benachbarten ersten Seitenwand 21 befestigt.

Anhand von Figur 9 ist schematisch gezeigt, dass aber auch bei einer Variante vergleichbar jener, wie sie in Figur 2 und 3 gezeigt wurde, eine quasi feste, eher nicht flexible Abstütz- und/oder Verbindungseinrichtung 231 vorgesehen sein kann, die oben liegend eine Biege- oder Scharnierlinie 231a aufweist. In diesem Fall könnte die Abstütz- und/oder Verbindungseinrichtung 31, 131 in zusammengelegtem Zustand der Hängetaschen nach Art eines auf dem Kopf stehenden V zusammengeklappt sein, und würde in Öffnungsstellung einer Tasche bei in Horizontallage umgelegter Zwischenwand 23 dann entsprechend parallel dazu verlaufend aufgeklappt sein.

Bei der Ausführungsform gemäß Figur 9 ist eine Variante bevorzugt, bei der der erste Abschnitt 31' der Abstütz- und/oder Verbindungseinrichtung 31, 231 quasi mit der Zwischenwand 23 verschmolzen ist, so dass mit anderen Worten lediglich eine oben liegende Scharnierlinie 231a als Befestigungslinie 35 vorgesehen ist, an der (wie im Beispiel nach Figur 4 dargestellt ist) die Abstütz- und/oder Verbindungseinrichtung 31, 231 an der Unterseite der Zwischenwand 23 gelenkig oder biegbar befestigt ist. Die Abstütz- und/oder Verbindungseinrichtung 31, 231 ist an der gegenüberliegenden Seite beispielsweise an der unteren Verbindungslinie 27 an der nachfolgenden zweiten Seitenwand 25 befestigt. Dadurch ergibt sich eine feste "verspannung" in völliger Öffnungslage, bei der die Abstütz- und/oder Verbindungseinrichtung 31, 231 parallel und/oder vollflächig an dem benachbarten Abschnitt der Zwischenwand 23 anliegt.

Anhand einer schematischen Darstellung gemäß Figur 10 ist ferner gezeigt, dass die jeweilige Zwischenwand 23 nicht über eine Verbindungslinie 27 direkt mit einer benachbarten ersten Seitenwand 21 verbunden sein muss, sondern dass eine Hängetasche bereits von Hause aus einen bestimmten (in der Regel eher schmalen) Rücken oder Boden 24 aufweisen kann, der beispielsweise starr und fest (vorzugsweise im rechten Winkel) mit der ersten Seitenwand 21 verbunden ist. In diesem Falle liegt die Verbindungslinie 27 beispielsweise versetzt zur ersten Seitenwand 21 an der in Figur 10 rechts liegenden und quer zur Zeichenebenen verlaufenden Längsseite 24a dieses Rücken- oder Bodenabschnittes 24. Von dieser Stelle aus verläuft dann die umlegbare Zwischenwand 23 in zusammengeschobener Position der Hängetaschen 11 mehr oder weniger vertikal nach oben und kann zur Vergrößerung des Stauraums um etwa bis zu 90° in ihre etwa horizontale Ausrichtung umgelegt werden, in der sie einen vergrößerten Bodenabschnitt bildet. Auch in diesem Beispiel sind Abstütz- und/oder Verbindungseinrichtungen 31, 131 und 231 vorgesehen. Bei der Variante gemäß Figur 10 ist beispielsweise eine eher starre Abstütz- und Abstütz- und/oder Verbindungseinrichtung 231 gezeigt, die gelenkig am unteren Ende einer nachfolgenden zweiten Seitenwand 25 zum einen und an der umlegbaren Zwischenwand 23 zum anderen gelenkig angebracht und abgestützt ist. Durch die eher steife Ausbildung der Abstütz- und/oder Verbindungseinrichtung 231 kann auch in zusammengelegter Position das Gewicht einer Hängetasche 11 nicht nur von der ersten Seitenwand 21, sondern gemeinsam von der ersten und zweiten Seitenwand 21, 25 aufgenommen werden, wobei, wie ausgeführt, jeweils die zweite Seitenwand 25 im Falle einer verketteten Hängeregistratur gleichzeitig die erste Seitenwand 21 einer nachfolgenden Hängetasche 11 darstellt.

Beliebige weitere Abwandlungen sind möglich.

Anhand von Figur 11 ist auch noch dargestellt, dass die Breite oder Höhe der umlegbaren Zwischenwand 23 (also der Abstand zwischen der Biegelinie 27 und dem oberen freien Rand 23b) kleiner sein kann als der maximale Abstand zwischen der Biegelinie 27, die gleichzeitig die erste Befestigungslinie 37 für die Abstütz- und/oder Verbindungseinrichtung 31, 231 darstellt, und der in Figur 11 rechts liegenden nächsten Verbindungslinie 27, an der die Befestigungslinie 37 an der nächsten Seitenwand 21, 25 ausgebildet ist. Denn in diesem Fall wird ein zumindest schmaler Streifen der Bodenfläche dann auch durch die nach oben hin frei liegende Abstütz- und/oder Verbindungseinrichtung 31, 231 gebildet, die zwischen dem freien Rand 23b der umgelegten Zwischenwand 23 und der in Figur 11 rechts davon liegenden nächsten Seitenwand 21, 25 frei liegt. Von daher sollte die Tiefe der Abstütz- und/oder Verbindungseinrichtung insbesondere auch in diesem Falle der Tiefe einer entsprechenden Tasche 11 entsprechen, um dadurch eine geschlossene Bodenfläche zu bilden. Eine derartige Ausführungsform, bei der die Bodenfläche zu einem gewissen Teil auch durch die Abstütz- und/oder Verbindungseinrichtung 31, 231 gebildet ist, kommt im Wesentlichen nur dann in Frage, wenn die Abstütz- und/oder Verbindungseinrichtung 31, 231 aus einem festeren Material gebildet ist, also nicht aus gewebemäßigen Material, welches frei durchhängen kann. Denn durch den überlappenden Bereich der umlegbaren Zwischenwand 23 mit der aus festerem Material gebildeten Abstütz- und/oder verbindungseinrichtung 31, 231 führt dies zu einem Verspannen derart, dass ein Verschwenken der Zwischenwand 23 gemäß der Darstellung nach Figur 11 nach unten hin über die Horizontalebene nicht möglich ist.

Anhand eines abschließenden weiteren Ausführungsbeispieles gemäß Figur 12 soll noch gezeigt werden, dass die erfindungsgemäß verstellbare Hängeregistratur nicht nur in Form von mehreren zusammenhängenden Hängetaschen ausgebildet sein kann, sondern auch in Form von unabhängig verwendbaren einzelnen Hängetaschen.

Dies erfordert lediglich, dass neben der jeweils ersten Seitenwand 21 und einer zugehörigen Zwischenwand 23 sowie der flexiblen oder eher starren, nicht-flexiblen Abstütz- und/oder Verbindungseinrichtung 31, 131, 231 ferner noch eine nachfolgende zweite Seitenwand 25 vorgesehen ist, die vom Grundsatz her so ausgebildet ist, wie die anhand der vorstehend erläuterten Ausführungsbeispiele gezeigte nachfolgende erste Seitenwand 21 einer nachfolgenden Hängetasche 11. Auch in diesem Fall würde die entsprechende Abstütz- und/oder Verbindungseinrichtung 31, 131, 231 sich an der einen Seite an der ersten Seitenwand oder bevorzugt der Zwischenwand 23 abstützen und/oder befestigt sein, und an ihrem gegenüberliegenden Ende an der zweiten Seitenwand 25. Aufbau und Funktionsweise ist ansonsten identisch.

Die anderen Ausführungsbeispiele zeigen allerdings, dass es grundsätzlich nicht notwendig ist, die Hängetaschen einzeln zu konzipieren, sondern dass eine "verkettete" Lösung möglich ist, bei der quasi die zweite Seitenwand 25 einer einzelnen Hängetasche 11 mit einer nachfolgenden ersten Seitenwand 21 einer nachfolgenden zweiten Tasche 11 zu einer einzigen Seitenwand verschmolzen ist.

Bei einer verketteten Lösung, wie anhand von Figur 2 und den nachfolgenden Figuren gezeigt ist, ist es lediglich erforderlich, dass für die in einer Reihe zuletzt kommende Hängetasche noch eine einzelne Abschluss-Seitenwand 25, also eine einzige zweite Seitenwand 25 vorgesehen sein muss, die als Abstützeinrichtung für die flexible oder nicht-flexible Abstütz- und/oder Verbindungseinrichtung 31, 131, 231 einer letzten Hängetasche 11 dient.

Die Ausführungsbeispiele sind so gestaltet worden, dass die unten liegende Längsseite 23a der Zwischenwand 23 bzw. die unten liegende Längsseite 21a der ersten Seitenwand 21 zusammenfallen und die sogenannte Verbindungslinie 27 bilden. Die erste Seitenwand 21 und/oder die Zwischenwand 23 können aber auch über die erwähnte Verbindungslinie 27 nach unten hin überstehen und verlängert sein. Die Funktionsweise wird hierdurch nicht beeinträchtigt.

Die erläuterten Ausführungsbeispiele zeigen Varianten, bei denen die umlegbare Zwischenwand 23 in ihrer zumindest näherungsweisen Horizontallage (also bei maximal geöffneter Hängetasche 11) auf unterschiedliche Weise gehalten wird.

Bei dem Ausführungsbeispiel nach Figur 2 liegt die umlegbare Zwischenwand 23 in geöffneter Stellung auf der direkt parallel und unterhalb dazu verlaufenden Abstütz- und/oder Verbindungseinrichtung 31 auf. Da die Länge (bzw. Breite) zwischen zwei ersten Seitenwänden 21 der Höhe einer Zwischenwand 23 entspricht, liegt also der freie Rand 23b der Zwischenwand 23 unmittelbar neben der Befestigungslinie 27 auf der an einer nächsten ersten oder zweiten Seitenwand 21, 25 befestigten (flexiblen) Abstütz- und/oder Verbindungseinrichtung 31, 131 auf, kann also hier nicht weiter nach unten absinken.

Gegebenenfalls könnte an den betreffenden Zwischenwänden 23 (bzw. 25) auch eine zumindest gering dimensionierte, in Richtung einer Zwischenwand 23 vorstehende Auflagekante oder ein vorstehender Auflagewinkel oder sonstige Vorsprünge 21c vorgesehen sein, wie dies in einer vergrößerten Detaildarstellung in Figur 13 wiedergegeben ist.

Auch in diesem Fall wäre durch die Länge der Abstütz- und/ oder Verbindungseinrichtung 31, 131 der maximale Abstand zwischen zwei Seitenwänden 21 oder einer ersten und zweiten Seitenwand 21, 25 begrenzt, so dass dann die umlegbare Zwischenwand 23 im Bereich ihres freien Randes 23b auf diesem Auflagewinkel, dieser Auflagekante oder sonstigen Vorsprüngen 21c aufliegt und hier die Auflagekräfte direkt in die mit dem Auflagewinkel bzw. der Auflagekante oder sonstigen Vorsprüngen 21c versehene Seitenwand 21 eingeleitet werden.

In dem Ausführungsbeispiel nach Figur 10 unter Verwendung einer eher festeren Abstütz- und/oder Verbindungseinrichtung 31, 231 kommt es zudem zwischen der umlegbare Zwischenwand 23 und der eher festeren Abstütz- und/oder Verbindungseinrichtung 31, 231 zu einer Parallel-Anlage und/ oder -Auflage, also Verspannung, wodurch ein weiteres Absinken zusätzlich verhindert wird.

Schließlich ist bei dem Ausführungsbeispiel nach den Figuren 7 und 8 eine Abstützung der umlegbaren Zwischenwand 23 dadurch realisiert, dass der freie Rand 23b der umlegbaren Zwischenwand 23 an der Abstütz- und/oder Verbindungseinrichtung 31, 131, 231 quasi "aufgehängt" ist, und darüber in seiner horizontalen Endlage gehalten wird.

Eine entsprechende Abstütz- und/oder Verbindungseinrichtung 31 im Sinne einer Abstütz-, Verbindungs- und/oder Führungseinrichtung 31 ist nachfolgend auch noch an einem weiteren Ausführungsbeispiel erläutert, nämlich anhand von Figuren 14 und 15.

In diesem Ausführungsbeispiel bestehen die ersten und zweiten Seitenwände 21, 25 sowie die umlegbaren Zwischenwände 23 bevorzugt aus festerem Material, beispielsweise Kunststoffmaterial, obgleich diese Ausführungsbeispiel hierauf nicht eingeschränkt ist.

Auch bei dieser Variante ist die umlegbare Zwischenwand 23 an einer Verbindungslinie 27 (also an einer Biege- oder Schwenkachse 27) mit der jeweils in den Zeichnungen links liegenden ersten Seitenwand 21 relativ dazu verschwenkbar verbunden.

Im Bereich ihres gegenüberliegenden oberen Randes 23b ist in diesem Ausführungsbeispiel die Zwischenwand 23 mittels einer lageveränderlichen Abstütz- und/oder Verbindungseinrichtung 31, 331 mit einer jeweils nächsten ersten Seitenwand 21 (oder einer nachfolgenden zweiten Seitenwand 25) verbunden. Abweichend von den anderen Ausführungsbeispielen ist die in den Zeichnungen zwischen der Zwischenwand 23 und der jeweils rechts zur nächsten ersten oder zweiten Seitenwand 21, 25 bestehenden Verbindungs- oder Befestigungslinie 37 nicht an einer unveränderlichen Position vorgesehen, sondern bezüglich der jeweils rechts liegenden ersten oder zweiten Seitenwand 21, 25 lageveränderlich. Im Falle einer verketteten Ausführungsform, wie anhand der Figuren 2, 6 oder beispielsweise der Figur 9 erläutert, würde in diesem Falle die am weitesten rechts befindliche, umlegbare Zwischenwand 23 mit einer sogenannten abschließenden zweiten Seitenwand 25 in entsprechender Wirkverbindung stehen. Im Falle von Einzeltaschen, wie dies anhand von Figur 12 erläutert ist, würde die umlegbare Zwischenwand 23 jeweils an ihrem oberen Rand 23b mit einer zugehörigen zweiten Zwischenwand 23 in Wirkverbindung stehen.

Die Ausführungsform ist dabei derart, dass die umlegbare Zwischenwand 23 auch als Teil der lageveränderlichen Abstütz- und/oder Verbindungseinrichtung 31, 131 verstanden und interpretiert werden kann. Auch in diesem Fall ist der obere Rand 23b der Zwischenwand 23 nicht an einer festen Verbindungs- oder Befestigungslinie 37, sondern mittels der lageveränderlichen, d.h. verschiebbaren Abstütz- und/ oder Verbindungseinrichtung 331 mit einer nächsten ersten oder zweiten Seitenwand 21, 25 verbunden, und zwar derart, dass die Abstütz- und/oder Verbindungseinrichtung 331 im Bereich ihrer Verbindungs- und/oder Befestigungslinie 37 an einer nächsten ersten oder zweiten Seitenwand 21, 25 längs einer dort ausgebildeten Führungseinrichtung 340 verschoben werden kann. Mit anderen Worten kann auch mit einem derartigen Mechanismus die umlegbare Zwischenwand 23, wie bei den anderen Ausführungsbeispielen auch, von einer zusammengeklappten Stellung der Hängeregistratur bis in eine geöffnete Stellung der Hängetasche 11 bei zumindest näherungsweise horizontal liegender Zwischenwand 23 und umgekehrt lageveränderlich umgeklappt werden.

Dazu umfasst die lageveränderliche Abstütz- und/oder Verbindungseinrichtung 31, 331 am oberen Rand 23b der Zwischenwand 23 beispielsweise zwei in Längsrichtung des Randes 23b versetzt liegende Verbindungselemente 333 beispielsweise in Form von kurzen biegbaren, flexiblen oder starren etc. Laschen oder Bogenabschnitten 333', an deren zum jeweiligen Rand 23b gegenüberliegenden freien Enden jeweils ein Verankerungselement 335 beispielsweise in Form eines Stiftes 335' vorgesehen ist. Aus dem gezeigten Ausführungsbeispiel ist ersichtlich, dass der vorzugsweise in Form eines Stiftes 335' (der parallel zur Verbindungslinie 27 oder dem oberen Rand 23b der Zwischenwand 23 verläuft) über die Breite des Verbindungselementes 333 vorzugsweise samt der Lasche 333' seitlich übersteht. In den betreffenden Seitenwänden 21 (bzw. den vorgesehenen zweiten Seitenwänden 25) ist an betreffender Stelle ein in Querrichtung zur Verbindungs- und/oder Schwenkachse 27 verlaufender Führungsschlitz 341 vorgesehen. Dieser Führungsschlitz 341 wird von der Abstütz- und/oder Verbindungseinrichtung 331, d.h. von dem laschenförmigen Verbindungselement 333 durchragt, so dass das Verankerungselement 335 vorzugsweise in Form des Stiftes 335' auf der zur betreffenden Zwischenwand 23 gegenüberliegenden Seite einer ersten oder zweiten Seitenwand 21 oder 25 verschiebbar gehalten ist. Der erwähnte Führungsschlitz 341 stellt also allgemein eine Führungseinrichtung 340 dar, längs der die Abstütz- und/ oder Verbindungseinrichtung 331 an der betreffenden Seitenwand verschiebbar gehalten ist.

Damit das Verankerungselement 335 vorzugsweise in Form des Stiftes 335' nicht auf der in den Figuren 14 und 15 sichtbaren Oberfläche 21' bzw. 25' einer jeweils nächsten ersten oder zweiten Seitenwand 21, 25 aufliegt, geht der Führungsschlitz 341 in eine verbreiterte Führungsnut 343 über, die so breit ist, dass der Stift 335', also das Verankerungselement 335 hierin zu liegen kommt und wenn möglich nicht oberhalb der Oberfläche 21' bwz. 25' der jeweils nächsten Seitenwand 21.

Wird nunmehr von einem zusammengeklappten Zustand ausgehend über die in Figur 14 gezeigte Zwischenstellung die jeweilige Zwischenwand 23 von ihrer eher nach oben (vertikal) verlaufenden Ausgangsstellung (bei zusammengelegter Hängetasche 11) in ihre Öffnungsstellung nach rechts verschwenkt, nämlich bis in die in Figur 15 gezeigte Öffnungsstellung, so kann die Abstütz- und/oder Verbindungseinrichtung 31, 331 in der Führungseinrichtung 340 nach unten bis etwa zum unteren, die Führungseinrichtung 340 begrenzenden Anschlag 325 herabgleiten, in der dann die Zwischenwand 23 zumindest näherungsweise in Horizontallage gehalten wird.

Aus dem gezeigten Ausführungsbeispiel ist dabei zu ersehen, dass die Zwischenwand 23 in Horizontallage auf einem Anschlagwinkel, einer Anschlagkante oder einem Vorsprung 21c der betreffenden nächsten Seitenwand aufliegt, damit die auf die Zwischenwand 23 wirkenden Tragekräfte sich hierüber direkt über den Auflagewinkel bzw. die Auflagekante 21c in die betreffende Zwischenwand 21 eingeleitet werden können und die Tragkräfte somit nicht - obgleich dies auch möglich wäre - über die Abstütz- und/oder Verbindungseinrichtung 31, 331, also insbesondere die Laschen 333' und die zugehörigen Stifte 335' aufgenommen werden müssen. Ebenso ist an der gegenüberliegenden Seite 21b ebenfalls eine Auflagekante gebildet, auf der die Zwischenwand 23 jeweils benachbart zur linken Seitenwand 21 aufliegt (hier ist die Verbindungs- und Kippachse 27 gebildet).

Im gezeigten Ausführungsbeispiel umfasst die Abstütz- und/ oder Verbindungseinrichtung 31, 331 zwei in Längsrichtung der Biegeachse 27 bwz. des oberen Randes 23b der Zwischenwand 23 versetzt liegende Verankerungselemente 335, die jeweils über ein Verbindungselement 333 mit der Zwischenwand 23 verbunden sind, wobei die Verankerungselemente 335 und die Verbindungselemente 333 jeweils gegenüber dem hinteren und vorderen Rand der Hängetasche 11 nach innen versetzt vorgesehen sind.

Im gezeigten Ausführungsbeispiel ist die Zwischenwand 23 nicht nur an der oberen Längsseite 23b, sondern auch an ihrer linken oder unteren Längsseite 23a mittels einer Verbindungseinrichtung 127 mit einer jeweils ersten Seitenwand 21 verbunden, wobei der Verbindungsmechanismus ähnlich der lageveränderlichen Abstütz- und/oder Verbindungseinrichtung 331 gebildet ist. Obgleich jedwede Verbindung zwischen der ersten Seitenwand 21 und der Zwischenwand 23, beispielsweise auch unter Ausbildung eines Filmscharniers oder dergleichen realisiert sein kann, wird im gezeigten Ausführungsbeispiel für diese Verbindungseinrichtung 127 ein Verankerungselement 135, vorzugsweise in Form von Stiften 135' verwendet, die über Verbindungselemente 133 vorzugsweise in Form von Laschen 133' gehalten sind.

Um eine Verschwenkachse 27 zu bilden, sind dazu nur mit geringer Höhe ausgestaltete T-förmige Öffnungen 141 am unteren Randbereich der ersten Seitenwände 21 vorgesehen, um beispielsweise das in Form eines Stiftes 135' ausgebildete Verankerungselement 135 in die T-förmige Ausnehmung 141 einführen und absenken zu können, so dass das Verankerungselement 135 mit größerer Breite (hier in Parallelrichtung zur Schwenkachse 27) die benachbart zu der schmäleren schlitzförmigen Ausnehmung 141 liegenden Wandabschnitte auf der zur Zwischenwand gegenüberliegenden Seite der ersten Seitenwand 21 hintergreift, wodurch also die Zwischenwand 23 an der in den Zeichnungen jeweils links liegenden Zwischenwand 21 relativ dazu kipp- oder verschwenkbar gehalten ist. Auch in diesem Beispiel kann auf der in Figur 14 und 15 jeweils nicht sichtbaren rückwärtigen Seite einer ersten Seitenwand 21 eine entsprechende, gegenüber der schlitzförmigen Ausnehmung 141 verbreiterte Vertiefung vorgesehen sein, in der das jeweilige Verankerungselement 135 z.B. in Form eines Stiftes 135' zu liegen kommt. Somit steht also das Verankerungselement 135 nicht über die rückwärtige Oberfläche der Seitenwand 21 über, sondern wird in einer entsprechenden Vertiefung gehalten.

Auch in diesem Falle ist das Verbindungselement 133 vorzugsweise in Form der Lasche 133' flexibel, biegbar, bandförmig, beispielsweise in Form eines kurzen Gewebe- und/ oder Kunststoffbandes etc. ausgebildet, allerdings bevorzugt nicht elastisch.

Im gezeigten Ausführungsbeispiel nach den Figuren 14 und 15 greift die Abstütz- und/oder Verbindungseinrichtung 331 an der Zwischenwand 23 an. Wie bereits erwähnt wurde, kann die Zwischenwand 23 aber auch als Teil der Abstütz- und/oder Verbindungseinrichtung 331 interpretiert werden, beispielsweise auch dann, wenn abweichend zum gezeigten Ausführungsbeispiel die in den Figuren 14 und 15 gezeigte Zwischenwand 23 beispielsweise nur rahmenförmig, als Verbindungssteg oder als gewebeartige Verbindung ausgestaltet wäre, die von einer Verbindungslinie 27 an einer ersten Seitenwand 21 ausgeht und über die Laschen 333' und die Stifte 335' höhenverstellbar mit einer nächsten rechts liegenden ersten oder zweiten Seitenwand 21, 25 verbunden ist. In diesem Falle müsste dann eine zusätzliche Zwischenwand 23 vorgesehen sein, die über die so gebildete Abstütz- und/oder Verbindungseinrichtung mit verstellt und gehalten wird.

Aus der erläuterten Schilderung ergibt sich, dass die erfindungsgemäße Hängeregistratur beispielsweise aus einer oder mehreren der nachfolgenden Merkmale oder Merkmalskombinationen neben weiteren aus der Beschreibung und den Zeichnungen ersichtlichen Merkmalen definiert ist bzw. definiert sein kann, nämlich:
- die Hängetasche (11) umfasst eine erste und eine zweite Seitenwand (21, 25),
- es ist eine Zwischenwand (23) vorgesehen,
- die Zwischenwand (23) ist zwischen der ersten und der zweiten Seitenwand (21, 25) vorgesehen,
- die Zwischenwand (23) ist über eine unten liegende Verbindungslinie (27) direkt oder mittelbar mit der ersten Seitenwand (21) verbunden,
- die Zwischenwand (23) ist von einer zur ersten Seitenwand (21) parallelen und/oder vertikalen Ausrichtung oder zumindest einer überwiegend mit Vertikalkomponente verlaufenden Ausrichtung in eine demgegenüber umlegbare zweite Lage verschwenkbar, in welcher sie unter Bildung eines Bodens für die Hängetasche (11) in Horizontalausrichtung oder zumindest näherungsweise in Horizontalausrichtung ausgerichtet ist, und
- es ist eine Abstütz- und/oder Verbindungseinrichtung (31; 131, 231, 331) vorgesehen, die zum einen an der ersten Seitenwand (21) und/oder der umlegbaren Zwischenwand (23) und zum anderen an der zweiten Seitenwand (25) so befestigt ist, dass hierüber die umlegbare Zwischenwand (23) in ihrer Funktion als Boden gehalten ist
   und/oder
- dass nur die erste und die zweite Seitenwand (21, 25) oben liegend mit einer Trag- und/oder Einhängeinrichtung (15) und die umlegbare Zwischenwand (23) an ihrer Oberseite ohne Trag- und/oder Einhängeinrichtung ausgestattet ist;
   und/oder
- dass bei umgelegter Zwischenwand (23) unter Bildung eines Bodens für eine Hängetasche (11) der Abstand zwischen der ersten und der zweiten Seitenwand (21, 25) der Breite der Zwischenwand (23) entspricht;
   und/oder
- dass bei umgelegter Zwischenwand (23) unter Bildung eines Bodens für eine Hängetasche (11) der Abstand zwischen der ersten und der zweiten Seitenwand (21, 25) größer ist als die Breite der Zwischenwand (23), wobei die gesamte Bodenfläche zwischen erster und zweiten Seitenwand (21, 25) durch die umgelegte Zwischenwand (23) und einem nach oben hin frei liegenden Teilbereich der zugehörigen Abstütz- und/oder Verbindungseinrichtung (31; 131, 231, 331) gebildet ist;
   und/oder
- dass die Abstütz- und/oder Verbindungseinrichtung (31; 131, 231) zum einen an der Unterseite und insbesondere an der unteren Längsseite (21a) der ersten Seitenwand (21) und/oder der Unterseite, insbesondere der unteren Längsseite (23a) der umlegbaren Zwischenwand (23) angebracht und befestigt ist;
   und/oder
- dass die Abstütz- und/oder Verbindungseinrichtung (31; 131, 231) an der umlegbaren Zwischenwand (23) befestigt ist;
   und/oder
- dass die Abstütz- und/oder Verbindungseinrichtung (31; 131, 231, 331) an der der zweiten Seitenwand (25) zugewandt liegenden Außen- oder Unterseite der umlegbaren Zwischenwand (23) befestigt ist, vorzugsweise oberhalb der unteren Längsseite (23a) und unterhalb des oberen Längsrandes (23b);
   und/oder
- dass die Abstütz- und/oder Verbindungseinrichtung (31; 131, 231) in halber Höhe der umlegbaren Zwischenwand (23) an dieser befestigt ist;
   und/oder
- dass die Abstütz- und/oder Verbindungseinrichtung (31; 131, 231, 331) am oberen Längsrand (23a) der umlegbaren Zwischenwand (23) mit dieser verbunden ist; und/oder
- dass die Abstütz- und/oder Verbindungseinrichtung (31; 131, 231) an der unteren Längsseite (25a) der zweiten Seitenwand (25) befestigt ist;
   und/oder
- dass die Abstütz- und/oder Verbindungseinrichtung (31; 131, 231) an der zweiten Seitenwand (25) oberhalb der unteren Längsseite (25a) befestigt ist;
   und/oder
- dass die Abstütz- und/oder Verbindungseinrichtung (31; 131, 231) in einem Abstand oberhalb der unteren Längsseite (25a) der zweiten Seitenwand (25) an dieser befestigt ist, der der halben Höhe der umlegbaren Zwischenwand (23) entspricht;
   und/oder
- dass die Abstütz- und/oder Verbindungseinrichtung (31; 131, 231, 331) aus einer biegbaren, flexiblen und/oder verformbaren Abstütz- und/oder Verbindungseinrichtung (131) besteht oder diese umfasst;
   und/oder
- dass die Abstütz- und/oder Verbindungseinrichtung (31; 131, 231, 331) aus einem Band, einem Kunststoffband, einem Gewebeband oder dergleichen besteht;
   und/oder
- dass die Abstütz- und/oder Verbindungseinrichtung (31; 131, 231, 331) aus einer festen, bei Bedarf Abstützkräfte aufnehmenden, nicht bandförmig aufwickelbaren Abstütz- und/oder Verbindungseinrichtung (31; 131, 231, 331) besteht oder diese umfasst;
   und/oder
- dass die Abstütz- und/oder Verbindungseinrichtung (31; 131, 231, 331) an ihren gegenüberliegenden Seiten gelenkig oder biegbar mit der ersten Seitenwand (21) und/oder der umlegbaren Zwischenwand (23) zum einen und gelenkig oder biegbar mit der zweiten Seitenwand (25) zum anderen verbunden ist;
   und/oder
- dass die Abstütz- und/oder Verbindungseinrichtung (31; 131, 231, 331) an ihren gegenüberliegenden Seiten bieg- und/ oder verschwenkbar befestigt ist;
   und/oder
- dass die Abstütz- und/oder Verbindungseinrichtung (31; 331) zumindest ein Verankerungselement (335) aufweist, welches längs einer Führungseinrichtung (340) an der zweiten Seitenwand (25) in Querrichtung quer zur Biege- und/oder Verschwenkachse (27) verstellbar ist;
   und/oder
- dass die Führungseinrichtung (340) einen Führungsschlitz (341) umfasst und dass die Abstütz- und/oder Verbindungseinrichtung (31; 331) zumindest ein an der Zwischenwand (23), vorzugsweise in ihrem oberen Randbereich (23b), angebundenes Verbindungselement (333) umfasst, welches den Führungsschlitz (341) durchragt, wobei an dem freien Ende des Verbindungselementes (333) ein Verankerungselement (335) vorgesehen ist, welches den Führungsschlitz (341) auf der zur Zwischenwand (23) gegenüberliegenden Seite der zweiten Seitenwand (25) seitlich überragt;
   und/oder
- dass der Führungsschlitz (341) auf der zur Zwischenwand (23) gegenüberliegenden Seite der zweiten Seitenwand (25) in eine Führungsnut (343) mit größerer Breite übergeht, in welcher das Verankerungselement (335) verschiebbar geführt ist;
   und/oder
- dass die Zwischenwand (23) an ihrem unteren Rand (23a) mit der ersten Seitenwand (21) mittels zumindest eines Verbindungselementes (133) verbunden ist, welches eine Ausnehmung (141) in der ersten Seitenwand (21) durchragt, wobei am freien Ende des Verbindungselements (133) ein die Ausnehmung (141) überragendes Verankerungselement (135) vorgesehen ist;
   und/oder
- dass das Verankerungselement (135) in einer die Öffnung (141) übergreifenden Ausnehmung auf der zur Zwischenwand (23) gegenüberliegenden Seite der ersten Seitenwand (21) zu liegen kommt;
   und/oder
- dass zumindest zwei in Längsrichtung einer Hängetasche (11) versetzt liegende Verbindungselemente (133, 333) und Verankerungselemente (135, 335) vorgesehen sind, die vorzugsweise zum vorderen und hinteren Rand der Hängetasche (11) versetzt liegend angeordnet sind;
   und/oder
- dass das Verbindungselement (133, 333) aus einer biegbaren Lasche (333') besteht oder diese umfasst;
   und/oder
- dass die zweite Seitenwand (25) die erste Seitenwand (21) einer nachfolgenden Hängetasche (11) bildet;
   und/oder
- dass mehrere Hängetaschen (11) zu einer gemeinsam handhabbaren Hängeregistratur (9) zusammengefasst sind;
   und/oder
- dass von mehreren verketteten Hängetaschen (11) für die jeweils letzte Hängetasche (11) eine zusätzliche, die Hängeregistratur abschließende zweite Seitenwand (25) vorgesehen ist.

## Patentansprüche

1. Hängeregistratur in Form einer Hängetasche (11), mit folgendem Merkmal:
- die Hängetasche (11) umfasst eine erste und eine zweite Seitenwand (21, 25),
- es ist eine Zwischenwand (23) vorgesehen,
- die Zwischenwand (23) ist zwischen der ersten und der zweiten Seitenwand (21, 25) vorgesehen,
- die Zwischenwand (23) ist über eine unten liegende Verbindungslinie (27) direkt oder mittelbar mit der ersten Seitenwand (21) verbunden,
- die Zwischenwand (23) ist von einer zur ersten Seitenwand (21) parallelen und/oder vertikalen Ausrichtung oder zumindest einer überwiegend mit Vertikalkomponente verlaufenden Ausrichtung in eine demgegenüber umlegbare zweite Lage verschwenkbar, in welcher sie unter Bildung eines Bodens für die Hängetasche (11) in Horizontalausrichtung oder zumindest näherungsweise in Horizontalausrichtung ausgerichtet ist,
- es ist eine Abstütz- und Verbindungseinrichtung (31; 331) vorgesehen, worüber die umlegbare Zwischenwand (23) mit der zweiten Seitenwand (21, 25) verbunden ist,
**gekennzeichnet durch** die folgenden weiteren Merkmale
- in der zweiten Seitenwand (21, 25) ist zumindest eine Führungseinrichtung (340) vorgesehen,
- die Abstütz- und Verbindungseinrichtung (31; 331) umfasst zumindest ein Verankerungselement (335), welches längs der Führungseinrichtung (340) in der zweiten Seitenwand (25) in Querrichtung quer zur Biege- und/ oder Verschwenkachse (27) verstell- oder verschiebbar ist,
- die Führungseinrichtung (340) umfasst einen Führungsschlitz (341) und die Abstütz- und Verbindungseinrichtung (31; 331) umfasst zumindest ein an der Zwischenwand (23) angebundenes Verbindungselement (333), welches den Führungsschlitz (341) durchragt, und
- an dem freien Ende des Verbindungselementes (333) ist ein Verankerungselement (335) vorgesehen, welches den Führungsschlitz (341) auf der zur Zwischenwand (23) gegenüberliegenden Seite der zweiten Seitenwand (25) seitlich überragt.

2. Hängeregistratur nach Anspruch 1, **dadurch gekennzeichnet, dass** das Verbindungselement (333) am oberen Randbereich (23b) der Zwischenwand (23) vorgesehen ist.

3. Hängeregistratur nach Anspruch 1 oder 2, **dadurch gekennzeichnet, dass** der Führungsschlitz (341) auf der zur Zwischenwand (23) gegenüberliegenden Seite der zweiten Seitenwand (25) in eine Führungsnut (343) mit größerer Breite übergeht, in welcher das verankerungselement (335) verschiebbar geführt ist.

4. Hängeregistratur nach einem der Ansprüche 1 bis 3, **dadurch gekennzeichnet, dass** in der zweiten Seitenwand (21, 25) zwei Führungseinrichtungen (340) vorgesehen sind, die in Längsrichtung einer Hängetasche (11) versetzt liegend vorgesehen sind.

5. Hängeregistratur nach einem der Ansprüche 1 bis 4, **dadurch gekennzeichnet, dass** die Abstütz- und Verbindungseinrichtung (31, 331) in der Führungseinrichtung (340) nach unten bis zu einem unteren, die Führungseinrichtung (340) begrenzenden Anschlag (325) herableitbar ist, in welcher die Zwischenwand (23) zumindest näherungsweise in Horizontallage gehalten ist.

6. Hängeregistratur nach einem der Ansprüche 1 bis 5, **dadurch gekennzeichnet, dass** die verschwenkbare Zwischenwand (23) in ihrer umgelegten Horizontallage auf einem Anschlagwinkel, einer Anschlagkante oder einem Vorsprung (21c) an der nächsten Seitenwand (25) aufliegt.

7. Hängeregistratur nach einem der Ansprüche 1 bis 6, **dadurch gekennzeichnet, dass** die erste und die zweite Seitenwand (21, 25) sowie die umlegbare Zwischenwand (23) aus festerem Material, insbesondere Kunststoffmaterial besteht.

8. Hängeregistratur nach einem der Ansprüche 1 bis 7, **dadurch gekennzeichnet, dass** die Zwischenwand (23) an ihrem unteren Rand (23a) mit der ersten Seitenwand (21) mittels eines Filmscharniers oder mittels zumindest eines Verbindungselementes (133) verbunden ist, welches eine Ausnehmung (141) in der ersten Seitenwand (21) durchragt, wobei am freien Ende des Verbindungselements (133) ein die Ausnehmung (141) überragendes Verankerungselement (135) vorgesehen ist.

9. Hängeregistratur nach einem der Ansprüche 1 bis 8, **dadurch gekennzeichnet, dass** das Verankerungselement (135) in einer die Öffnung (141) übergreifenden Ausnehmung auf der zur Zwischenwand (23) gegenüberliegenden Seite der ersten Seitenwand (21) zu liegen kommt.

10. Hängeregistratur nach einem der Ansprüche 1 bis 9, **dadurch gekennzeichnet, dass** jeweils zumindest zwei in Längsrichtung einer Hängetasche (11) versetzt liegende Verbindungselemente (133, 333) und Verankerungselemente (135, 335) vorgesehen sind, die vorzugsweise zum vorderen und hinteren Rand der Hängetasche (11) versetzt liegend angeordnet sind.

11. Hängeregistratur nach einem der Ansprüche 1 bis 10, **dadurch gekennzeichnet, dass** das Verbindungselement (133, 333) aus einer biegbaren, flexiblen oder starren Lasche oder Bogenabschnitt (333') besteht oder diese umfasst.

12. Hängeregistratur nach einem der Ansprüche 1 bis 11, **dadurch gekennzeichnet, dass** bei umgelegter Zwischenwand (23) unter Bildung eines Bodens für eine Hängetasche (11) der Abstand zwischen der ersten und der zweiten Seitenwand (21, 25) der Breite der Zwischenwand (23) entspricht.

13. Hängeregistratur nach einem der Ansprüche 1 bis 11, **dadurch gekennzeichnet, dass** bei umgelegter Zwischenwand (23) unter Bildung eines Bodens für eine Hängetasche (11) der Abstand zwischen der ersten und der zweiten Seitenwand (21, 25) größer ist als die Breite der Zwischenwand (23), wobei die gesamte Bodenfläche zwischen erster und zweiten Seitenwand (21, 25) durch die umgelegte Zwischenwand (23) und einem nach oben hin frei liegenden Teilbereich der zugehörigen Abstütz- und/oder Verbindungseinrichtung (31; 131, 231, 331) gebildet ist.

14. Hängeregistratur nach Anspruch 8 in Verbindung mit einem der anderen Ansprüche 1 bis 7 oder 9 bis 13, **dadurch gekennzeichnet, dass** am unteren Randbereich der ersten Seitenwand (21) eine T-förmige Öffnung (141) ausgebildet ist, worüber das Verankerungselement (135) in die T-förmige Ausnehmung (141) einführ- und absenkbar ist, derart, dass das Verankerungselement (135) mit größerer Breite die benachbart zu der schmäleren schlitzförmigen Ausnehmung (141) liegenden Wandabschnitte auf der zur Zwischenwand (23) gegenüberliegenden Seite der ersten Seitenwand (21) hintergreift, worüber die umlegbare Zwischenwand (23) an der ersten Seitenwand (21) relativ dazu kipp- oder verschwenkbar gehalten ist.

15. Hängeregistratur nach einem der Ansprüche 1 bis 14, **dadurch gekennzeichnet, dass** die zweite Seitenwand (25) die erste Seitenwand (21) einer nachfolgenden Hängetasche (11) bildet.

16. Hängeregistratur nach Anspruch 15, **dadurch gekennzeichnet, dass** mehrere Hängetaschen (11) zu einer gemeinsam handhabbaren Hängeregistratur (9) zusammengefasst sind.

17. Hängeregistratur nach Anspruch 15 oder 16, **dadurch gekennzeichnet, dass** von mehreren verketteten Hängetaschen (11) für die jeweils letzte Hängetasche (11) eine zusätzliche, die Hängeregistratur abschließende zweite Seitenwand (25) vorgesehen ist.

## Claims

1. Suspension file in the form of a suspension pocket (11), having the following features:
- the suspension pocket (11) comprises a first and a second side wall (21, 25),
- an intermediate wall (23) is provided,
- the intermediate wall (23) is provided between the first and the second side walls (21, 25),
- the intermediate wall (23) is connected directly or indirectly to the first side wall (21) via a connecting line (27) located at the bottom,
- the intermediate wall (23) can be pivoted from an orientation parallel to the first side wall (21) and/or a vertical orientation or at least an orientation extending predominantly with a vertical component into a second position which in contrast thereto can be tilted, in which it is oriented horizontally or at least approximately horizontally and forms a base for the suspension pocket (11),
- a supporting and connecting device (31; 331) is provided which connects the tiltable intermediate wall (23) to the second side wall (21, 25),
**characterised by** the following further features
- at least one guide means (340) is provided in the second side wall (21, 25),
- the supporting and connecting device (31; 331) comprises at least one anchoring element (335) which is adjustable or movable along the guide means (340) in the second side wall (25) in a transverse direction transversely to the bending and/or pivot axis,
- the guide means (340) comprises a guide slot (341) and the supporting and connecting device (31; 331) comprises at least one connecting element (333) that is connected to the intermediate wall (23) and which penetrates the guide slot (341), and
- on the free end of the connecting element (333), an anchoring element (335) is provided which projects laterally beyond the guide slot (341) on the side of the second side wall (25) that is opposite the intermediate wall (23).

2. Suspension file according to claim 1, **characterised in that** the connecting element (333) is provided on the upper edge region (23b) of the intermediate wall (23).

3. Suspension file according to either claim 1 or claim 2, **characterised in that** the guide slot (341) on the side of the second side wall (25) that is opposite the intermediate wall (23) changes into a guide groove (343) of greater width, in which the anchoring element (335) is movably guided.

4. Suspension file according to any one of claims 1 to 3, **characterised in that** two guide means (340) are provided in the second side wall (21, 25) and are offset in the longitudinal direction of a suspension pocket (11).

5. Suspension file according to any one of claims 1 to 4, **characterised in that** the supporting and connecting device (31, 331) can be diverted downwards in the guide means (340) as far as a lower stop (325) defining the guide means (340), in which the intermediate wall (23) is held in a position that is at least approximately horizontal.

6. Suspension file according to any one of claims 1 to 5, **characterised in that** the pivotable intermediate wall (23) lies on a try-square, a stop edge or a projection (21 c) on the nearest side wall (25) when in its tilted horizontal position.

7. Suspension file according to any one of claims 1 to 6, **characterised in that** the first and the second side wall (21, 25) as well as the tiltable intermediate wall (23) are composed of relatively strong material, in particular plastics material.

8. Suspension file according to any one of claims 1 to 7, **characterised in that** the intermediate wall (23) is connected at its lower edge (23a) to the first side wall (21) by means of a living hinge or by means of at least one connecting element (133) which penetrates a recess (141) in the first side wall (21), an anchoring element (135) which projects beyond the recess (141) being provided on the free end of the connecting element (133).

9. Suspension file according to any one of claims 1 to 8, **characterised in that** the anchoring element (135) comes to lie in a recess that extends over the opening (141) on the side of the first side wall (21) that lies opposite the intermediate wall (23).

10. Suspension file according to any one of claims 1 to 9, **characterised in that** in each case at least two connecting elements (133, 333) and anchoring elements (135, 335) which are offset in the longitudinal direction of a suspension pocket (11) are provided and are preferably arranged offset from the front and back edge of the suspension pocket (11).

11. Suspension file according to any one of claims 1 to 10, **characterised in that** the connecting element (133, 333) consists of or comprises a bendable, flexible or rigid clip or arc portion (333').

12. Suspension file according to any one of claims 1 to 11, **characterised in that**, when the intermediate wall (23) is tilted so as to form a base for the suspension pocket (11), the distance between the first and the second side wall (21, 25) corresponds to the width of the intermediate wall (23).

13. Suspension file according to any one of claims 1 to 11, **characterised in that**, when the intermediate wall (23) is tilted so as to form a base for a suspension pocket (11), the distance between the first and the second side wall (21, 25) is greater than the width of the intermediate wall (23), the entire base area between the first and second side wall (21, 25) being formed by the tilted intermediate wall (23) and an upwardly open partial region of the associated supporting and connecting device (31; 131, 231, 331).

14. Suspension file according to claim 8 in conjunction with any one of the other claims 1 to 7 or 9 to 13, **characterised in that**, on the lower edge region of the first side wall (21) a T-shaped opening (141) is formed, via which the anchoring element (135) can be introduced and lowered into the T-shaped recess (141) in such a way that the anchoring element (135) of greater width engages the wall portions adjacent to the narrower slit (141) from behind, which wall portions are on the side of the first side wall (21) that is positioned opposite the intermediate wall (23), as a result of which the tiltable intermediate wall (23) is held against the first side wall (21) so as to be foldable or pivotable relative thereto.

15. Suspension file according to any one of claims 1 to 14, **characterised in that** the second side wall (25) forms the first side wall (21) of a subsequent suspension pocket (11).

16. Suspension file according to claim 15, **characterised in that** a plurality of suspension pockets (11) are combined to form a suspension file (9) which can be handled collectively.

17. Suspension file according to either claim 15 or claim 16, **characterised in that** an additional second side wall (25) which completes the suspension file is provided for the respective last suspension pocket (11) of a plurality of linked suspension pockets (11).

## Revendications

1. Dossier suspendu sous la forme d'une chemise suspendue (11), présentant les éléments techniques suivants :
- la chemise suspendue (11) comprend une première et une seconde paroi latérale (21, 25),
- il est prévu une paroi intermédiaire (23),
- la paroi intermédiaire (23) est prévue entre la première et la seconde paroi latérale (21, 25),
- la paroi intermédiaire (23) est reliée, via une ligne de liaison (27) située en bas, directement ou indirectement à la première paroi latérale (21),
- la paroi intermédiaire (23) est capable de pivoter depuis une orientation parallèle à la première paroi latérale (21) et/ou verticale ou tout au moins une orientation qui s'étend en majeure partie avec une composante verticale, jusque dans une seconde position, rabattable par rapport à celle-ci, dans laquelle elle est orientée en orientation horizontale ou au moins approximativement en orientation horizontale en formant un fond pour la chemise suspendue,
- il est prévu un moyen de soutien et de liaison (31 ; 331) au moyen duquel la paroi intermédiaire rabattable (23) est reliée à la seconde paroi latérale (21, 25),
**caractérisé par** les caractéristiques suivantes
- dans la seconde paroi latérale (21, 25) il est prévu au moins un moyen de guidage (340),
- le moyen de soutien et de liaison (31 ; 331) comprend au moins un élément d'ancrage (335), qui est déplaçable le long du moyen de guidage (340) dans la seconde paroi latérale (25), en direction transversale par rapport à l'axe de pliage et/ou de pivotement (37),
- le moyen de guidage (340) comprend une fente de guidage (341) et le moyen de soutien et de liaison (31 ; 331) comprend au moins un élément de liaison (333) relié à la paroi intermédiaire (23), lequel traverse la fente de guidage (341), et
- à l'extrémité libre de l'élément de liaison (333) il est prévu un élément d'ancrage (335) qui dépasse latéralement au-delà de la fente de guidage (341) sur le côté de la seconde paroi latérale (25) opposé à la paroi intermédiaire (23).

2. Dossier suspendu selon la revendication 1, **caractérisé en ce que** l'élément de liaison (333) est prévu à la zone de bordure supérieure (23b) de la paroi intermédiaire (23).

3. Dossier suspendu selon la revendication 1 ou 2, **caractérisé en ce que** la fente de guidage (341) se transforme, sur le côté de la seconde paroi latérale (25) opposé à la paroi intermédiaire (23), en une gorge de guidage (343) de plus grande largeur, dans laquelle l'élément d'ancrage (335) est guidé de manière déplaçable.

4. Dossier suspendu selon l'une des revendications 1 à 3, **caractérisé en ce que** deux moyens de guidage (340) sont prévus dans la seconde paroi latérale (21, 25), lesquels sont prévus en disposition décalée en direction longitudinale d'une chemise suspendue (11).

5. Dossier suspendu selon l'une des revendications 1 à 4, **caractérisé en ce que** le moyen de soutien et de liaison (31, 331) est susceptible d'être descendu dans le moyen de guidage (340) vers le bas jusqu'à une butée inférieure (325) qui limite le moyen de guidage (340), à laquelle la paroi intermédiaire (23) est maintenue au moins approximativement en position horizontale.

6. Dossier suspendu selon l'une des revendications 1 à 5, **caractérisé en ce que** la paroi intermédiaire pivotante (23) repose, dans sa position horizontale rabattue, sur une équerre de butée, une arête de butée ou une saillie (21c) sur la paroi latérale suivante (25).

7. Dossier suspendu selon l'une des revendications 1 à 6, **caractérisé en ce que** la première et la seconde paroi latérale (21, 25) ainsi que la paroi intermédiaire rabattable (23) sont en un matériau plus ferme, en particulier en matière plastique.

8. Dossier suspendu selon l'une des revendications 1 à 7, **caractérisé en ce que** la paroi intermédiaire (23) est reliée à sa bordure inférieure (23a) à la première paroi latérale (21),au moyen d'une charnière à ruban ou au moyen d'au moins un élément de liaison (133) qui traverse un évidement (141) dans la première paroi latérale (21), et à l'extrémité libre de l'élément de liaison (133) il est prévu un élément ancrage (135) qui dépasse au-dessus de l'évidement (134).

9. Dossier suspendu selon l'une des revendications 1 à 8, **caractérisé en ce que** l'élément d'ancrage (135) vient se placer dans un évidement, coiffant l'ouverture (141), sur le côté de la première paroi latérale (21) opposé à la paroi intermédiaire (23).

10. Dossier suspendu selon l'une des revendications 1 à 9, **caractérisé en ce qu'**il est prévu au moins deux éléments de liaison (133, 333) disposés de manière décalée en direction longitudinale d'une chemise suspendue (11), et des éléments d'ancrage (135, 335) qui sont agencés de préférence de façon décalée vers la bordure antérieure et la bordure postérieure de la chemise suspendue (11).

11. Dossier suspendu selon l'une des revendications 1 à 10, **caractérisé en ce que** l'élément de liaison (133), 333) est constitué par une patte souple, flexible ou rigide, ou par un tronçon en arc (333'), ou comprend une telle patte ou un tel tronçon.

12. Dossier suspendu selon l'une des revendications 1 à 11, **caractérisé en ce que** lorsque la paroi intermédiaire (23) est rabattue en formant un fond pour une chemise suspendue (11), la distance entre la première et la seconde paroi latérale (21, 25) correspond à la largeur de la paroi intermédiaire (23).

13. Dossier suspendu selon l'une des revendications 1 à 11, **caractérisé en ce que** lorsque la paroi intermédiaire (23) est rabattue en formant un fond pour une chemise suspendue (11), la distance entre la première et la seconde paroi latérale (21, 25) est supérieure à la largeur de la paroi intermédiaire (23), et la surface totale du fond entre la première et la seconde paroi latérale (21, 25) est formée par la paroi intermédiaire (23) rabattue et par une zone partielle, disposée libre vers le haut, du moyen de soutien et/ou de liaison (31 ; 131, 231, 331) associé.

14. Dossier suspendu selon la revendication 8 en association avec l'une des revendications 1 à 7 ou 9 à 13, **caractérisé en ce que** dans la zone de bordure inférieure de la première paroi latérale (21) est ménagée une ouverture (141) en forme de T, au moyen de laquelle l'élément d'ancrage (135) peut être introduit et descendu dans l'évidement en forme de T (141), de telle façon que l'élément d'ancrage (135) de plus grande largeur engage par l'arrière les tronçons de paroi, situés au voisinage de l'évidement (141) en forme de fente plus étroite, sur le côté de la première paroi latérale (21) opposé à la paroi intermédiaire (23), au moyen duquel la paroi intermédiaire (23) rabattable est maintenue sur la première paroi latérale (21) avec possibilité de basculement ou de pivotement par rapport à celle-ci.

15. Dossier suspendu selon l'une des revendications 1 à 14, **caractérisé en ce que** la seconde paroi latérale forme la première paroi latérale (21) d'une chemise suspendue (11) suivante.

16. Dossier suspendu selon la revendication 15, **caractérisé en ce que** plusieurs chemises suspendues (11) sont regroupées pour former un dossier suspendu (9) capable d'être manipulé conjointement.

17. Dossier suspendu selon la revendication 15 ou 16, **caractérisé en ce que** parmi plusieurs chemises suspendues (11) enchaînées, pour la dernière chemise suspendue (11) respective il est prévu une seconde paroi latérale supplémentaire (25) qui termine le dossier suspendu.
